# FASCICULE DE BREVET EUROPEEN

(11) **EP 0 089 883 B1**
(45) Date de publication et mention de la délivrance du brevet: **11.09.1985**
(21) Numéro de dépôt: 83400531.6
(22) Date de dépôt: 15.03.1983
(51) Int. Cl.: E03D 11/02

(54) **Procédé pour transformer une cuvette de water-closets en céramique, destinée à être alimentée par une conduite d'eau indépendante, en une cuvette de water-closets destinée à être alimentée par un réservoir attenant, et coude destiné à la mise en oeuvre de ce procédé**
Verfahren zur Umwandlung einer keramischen Toilettenschüssel, die von einer unabhängigen Wasserleitung gespeist wird, in eine Toilettenschüssel, die von einem benachbarten Wasserreservoir gespeist wird, und Kniestück zur Anwendung dieses Verfahrens
Process for transforming a ceramic water-closet bowl, fed by an independent water pipe, into a water-closet bowl fed by an adjacent water reservoir, and elbow piece for the realization of this process

(30) Priorité: 24.03.1982 FR 8204994
(43) Date de publication de la demande: 28.09.1983
(73) Titulaire: SOCIETE ANONYME DES PRODUITS CERAMIQUES DE TOURAINE, 41130 Selles-sur-Cher (FR)
(72) Inventeur: Genetay, Michel, F-41130 Selles-sur-Cher (FR); Dangers, Gérard, F-41130 Selles-sur-Cher (FR)
(74) Mandataire: Moncheny, Michel

## Description

La présente invention concerne la transformation d'une cuvette de water-closets en céramique destinée à être alimentée par une conduite d'eau indépendante en une cuvette alimentée par un réservoir attenant à cette cuvette.

Dans l'état actuel de la technique, l'alimentation en eau d'une cuvette de water-closets se fait de deux façons différentes, comme par exemple décrit dans le FR-A2 093 348:
- la réserve d'eau peut être située dans un récipient-fixé à la cuvette de water-closets, un mécanisme de chasse (vanne) permettant de libérer le contenu de la réserve d'eau dans la cuvette qui peut alors fonctionner et évacuer les déchets;
- la réserve d'eau peut être séparée de la cuvette de water-closets. Il s'agit par exemple d'un réservoir ballon à pression branché sur le circuit d'eau sanitaire, d'un réservoir dissimulé dans la cloison ou situé très haut, fixé à la cloison. Le branchement sur la cuvette s'effectue alors par un tuyau muni d'un joint entrant dans un logement récepteur spécialement conçu dans la céramique.

L'existence de ces deux sortes d'alimentation en eau, ainsi que l'existence de deux systèmes d'évacuation (vertical ou horizontal) conduit donc, pour un même modèle esthétique, à réaliser quatre modèles de cuvettes de water-closets afin de répondre aux différentes demandes du marché.

L'existence des ces quatre modèles conduit le fabricant de céramique à organiser le fabrication des moules et des pièces pour les quatre modèles, à gérer et organiser l'émaillage ainsi que les stocks de produits finis pour les quatre modèles.

Compte tenu des volumes des produits de céramique sanitaire, il est particulièrement intéressant et rentable de supprimer un modèle en stock.

De plus, les délais de mise au point d'un modèle de cuvette en céramique sanitaire est très long et d'un coût financier élevé.

Le but de l'invention est de limiter le nombre de modèles en permettant la transformation d'un modèle à alimentation indépendante, en un modèle pouvant recevoir un réservoir attenant.

A cet effet, la présente invention a pour objet un procédé pour transformer une cuvette de water-closets en céramique, destinée à être alimentée par une conduite d'eau indépendante et comportant un logement récepteur arrière cylindrique pour la conduite d'eau et une tablette horizontale surplombant à l'arrière le logement récepteur, en une cuvette de water-closets destinée à être alimentée par un réservoir attenant, caractérisé en ce que l'on effectue dans ladite tablette un perçage central d'un diamètre supérieur à celui dudit logement et l'on insère dans le trou obtenu par ledit perçage un coude qui possède à l'une de ses extrémités une collerette venant s'appliquer sur les bords dudit trou et dont le diamètre se rétrécie vers l'autre extrémité pour permettre l'insertion de cette extrémité dans ledit logement récepteur.

Le coude qu'on insère dans le trou obtenu par perçage a avantageusement un diamètre qui varie de façon continue. Le diamètre de ce coude au voisinage de la collerette est généralement légèrement inférieur au diamètre du trou obtenu par perçage pour permettre l'insertion d'un joint élastique de blocage. De même, le diamètre de l'autre extrémité du coude est avantageusement legèrement inférieur au diamètre du logement récepteur de la cuvette pour permettre l'insertion d'un autre joint élastique de blocage.

L'invention est exposée ci-après plus en détail à l'aide de dessins représentant seulement un mode d'exécution.

Sur ces dessins:
la Fig. 1 représente une cuvette de water-closets destinée à être alimentée par une conduite d'eau indépendante avant transformation;
la Fig. 2 représente la cuvette de la Fig. 1 après perçage;
la Fig. 3 représente la même cuvette après transformation en cuvette pouvant recevoir un réservoir attenant;
la Fig. 4 représente, à plus grande échelle, un coude utilisé dans la présente invention.

La cuvette de water-closets représentée sur la Fig.1 est une cuvette classique destinée à être alimentée par une conduite d'eau indépendante. Elle est du type à évacuation vers le bas. Cette cuvette 1 comprend à sa partie arrière un logement récepteur cylindrique 2, à axe sensiblement horizontal, destiné à recevoir la conduite d'eau d'alimentation.

La cuvette 1 comporte par ailleurs, à sa partie arrière, une tablette horizontale 3 qui surplombe à l'arrière le logement récepteur 2.

Cette cuvette est transformée de la façon suivante:
Comme représenté sur la Fig.2 2 on effectue tout d'abord un perçage central de la tablette 3 d'un diamètre qui est par exemple le double environ de celui du logement 2. On obtient ainsi un trou cylindrique à axe vertical 4. De part et d'autre de ce trou cylindrique 4 on effectue deux autres perçages de faible diamètre, de façon à obtenir des trous tels que 5, pour le passage de vis de fixation. Ces perçages peuvent être effectués sur la céramique cuite à l'aide de fraises à couronne diamantée classique.

Il est à noter toutefois que l'on peut effectuer ces perçages à un stade antérieur au cours de la fabrication, par exemple pendant le cycle de démoulage. On insère alors dans le trou cylindrique 4 un coude représenté sur la Fig. 4. Ce coude 6 peut être réalisé par exemple en matière plastique. Il comprend, à sa partie supérieure, une collerette 7 entourant son orifice supérieur 8. Son diamètre va en se rétrécissant de façon continue vers son extrémité inférieure 9 qui se termine par une partie cylindrique 10. L'axe de cette extrémité cylindrique 10 est orthogonale à l'axe de l'orifice 8 supérieur.

Le coude 6 est inséré dans la cuvette telle que représentée à la Fig. 2 de la façon représentée à la Fig. 3. On insère le coude 6 par son extrémité inférieure 9 en le faisant passer à travers le trou cylindrique 4 dans le logement récepteur cylindrique 2. On a préalablement disposé dans ce logement récepteur un joint élastique 11 dans lequel vient s'insérer l'extrémité de la partie cylindrique 10 du coude 6. On a égalablement inséré un joint élastique 12 dans le trou cylindrique 4 pour assurer la jonction entre ce trou cylindrique et l'extrémité supérieure du coude 6. La forme du coude 6 est conçue de façon à ce que le collerette 7 vienne s'appuyer sur la tablette horizontale 3 lorsque le coude est en place.

La cuvette représentée sur la Fig. 3 peut alors recevoir de façon classique un réservoir attenant qui vient reposer sur la tablette 4 et qui y est fixée par des vis traversant les orifices 5.

Il est ainsi possible de transformer aisément une cuvette de water-closets destinée à être alimentée par une conduite d'eau indépendante en une cuvette destinée à recevoir un réservoir attenant. Ceci permet en particulier de réduire les stocks de produits, aussi bien encours de fabrication qu'à la sortie de l'usine.

## Revendications

1. Procédé pour transformer une cuvette de water-closets (1) en céramique, destinée à être alimentée par une conduite d'eau indépendante et comportant un logement récepteur (2) arrière cylindrique pour la conduite d'eau et une tablette horizontale (3) surplombant à l'arrière le logement récepteur, en une cuvette de water-closets destinée à être alimentée par un réservoir attenant, caractérisé en ce que l'on effectue dans ladite tablette un perçage central d'un diamètre supérieur à celui dudit logement et l'on insère dans le trou (4) obtenu par ledit perçage un coude (6) qui possède à l'une de ses extrémités une collerette (7) venant s'appliquer sur les bords dudit trou et dont le diamètre se tétrécit vers l'autre extrémité pour permettre l'insertion de cette extrémité dans ledit logement récepteur (2).

2. Procédé suivant la revendication 1, caractérisé en ce que le coude (6) a un diamètre qui varie de façon continue.

3. Procédé suivant la revendication 1 ou la revendication 2, caractérisé en ce que l'on dispose un joint (12) dans ledit trou obtenu par perçage pour le blocage de l'extrémité du coude adjacente à la collerette.

4. Procédé suivant l'un quelconque des revendications 1 à 3, caractérisé en ce que l'on dispose un joint (11) dans ledit logement récepteur pour le blocage de l'extrémité du coude de plus faible diamètre.

5. Procédé suivant l'une quelconque des revendications 1 à 4, caractérisé en ce que l'on effectue en outre dans ladite tablette deux perçages (5) de part et d'autre du perçage central pour le passage de vis de fixation d'un réservoir attenant.

6. Utilisation dans la mise en oeuvre du procédé selon la revendication 1 d'un coude comprenant à l'une de ses extrémités une collerette (7) et dont le diamètre se rétrécit vers son autre extrémité.

7. Utilisation selon la revendication 6 d'un coude dont le diamètre varie de façon continue.

## Patentansprüche

1. Verfahren zur Umwandlung einer Wasserklosett-Schüssel (1) aus Keramikmaterial, die für eine Wasserversorgung über eine getrennte Zuleitung vorgesehen ist und eine hintere zylindrische Aufnahme (2) für die Wasserzuleitung und eine horizontale, über die Aufnahme nach hinten hinausstehende Platte (3) aufweist, in eine Klosettschüssel, welche mit Wasser aus einem aufgesetzten Tank gespeist wird, dadurch gekennzeichnet, daß in der Platte eine mittige Bohrung vorgesehen ist, deren Durchmesser größer ist als der der Aufnahme und daß in diese Bohrung (4) ein Knie (6) eingeführt wird, das an seinem einen Ende einen Kragen (7) aufweist, der sich über die Kanten der Bohrung legt, und dessen Durchmesser sich zu seinem anderen Ende hin verjüngt, um ein Einführen dieses Endes in die Aufnahme (2) zu ermöglichen.

2. Verfahren nach Anspruch 1, dadurch gekennzeichnet, daß sich der Durchmesser des Knies (6) gleichbleibend verjüngt.

3. Verfahren nach Anspruch 1 oder 2, dadurch gekennzeichnet, daß zur Verklemmung des Knieendes neben dem Kragen um die Bohrung herum eine Schelle vorgesehen ist.

4. Verfahren nach einem der Ansprüche 1 bis 3, dadurch gekennzeichnet, daß in der Aufnahme eine Schelle (11) zur Verklemmung des Knies an der Stelle mit dem kleinsten Durchmesser vorgesehen ist.

5. Verfahren nach einem der Ansprüche 1 bis 4, dadurch gekennzeichnet, daß in der Platte zu beiden Seiten der mittigen Bohrung zwei Bohrungen (5) für die Einführung von Befestigungsschrauben für einen aufgesetzten Tank vorgesehen sind.

6. Verwendung eines Knies zur Durchführung des Verfahrens nach Anspruch 1, welches an seinem einen Ende einen Kragen (7) aufweist und dessen Durchmesser sich zu seinem anderen Ende hin verjüngt.

7. Verwendung eines Knies nach Anspruch 6, dessen Durchmesser sich gleichbleibend ändert.

## Claims

1. A process for converting a ceramic W.C. pan (1), intended to be supplied with water by way of an independent water supply pipe and comprising a rear cylindrical receiving cavity (2) for the water supply pipe and a horizontal platform (3) vertically above the rear of the receiving cavity, into a W.C. pan intended to be supplied with water by an adjoining tank, characterised in that it comprises boring in said platform a central aperture having a diameter exceeding the diameter of said cavity and inserting in the bored aperture (4) an elbow element (6) which has at one of its ends a flange (7) which is applied against the edges of said aperture and whose diameter decreases toward the other end so as to permit the insertion of this end in said receiving cavity (2).

2. A process according to claim 1, characterised in that the elbow element (6) has a diameter which varies continuously.

3. A process according to claim 1 or 2, characterised in that it comprises disposing a sealing element (12) in said bored aperture for locking the end of the elbow element adjacent to the flange.

4. A process according to any one of the claims 1 to 3, characterised in that it comprises disposing a sealing element (11) in said receiving cavity for locking the end of the elbow element of smaller diameter.

5. A process according to any one of the claims 1 to 4, characterised in that it further comprises boring in said platform two apertures (5) on each side of the central aperture for the passage of screws for fixing an adjoining tank.

6. The utilisation in carrying out the process according to claim 1, of an elbow element comprising at one of its ends a flange (7) and whose diameter decreases in the direction of its other end.

7. The utilisation according to claim 6, of an elbow element whose diameter varies in a conti- nous manner.
